# EUROPÄISCHE PATENTSCHRIFT

(11) **EP 1 038 748 B1**
(45) Veröffentlichungstag und Bekanntmachung des Hinweises auf die Patenterteilung: **28.01.2004**
(21) Anmeldenummer: 00104252.2
(22) Anmeldetag: 02.03.2000
(51) Int. Cl.: B61D 17/08, B61D 19/00, E05D 15/10, B60J 5/06

(54) **Obere Betätigungseinrichtung für eine Schiebewandanordnung eines Eisenbahngüterwagens**
Upper operating device for displaceable side wall parts of railway goods truck
Dispositif d'actionnement en partie supérieure d'une paroi coulissante pour wagon de marchandises

(30) Priorität: 08.03.1999 DE 19910115
(43) Veröffentlichungstag der Anmeldung: 27.09.2000
(73) Patentinhaber: ALSTOM LHB GmbH, 38239 Salzgitter (DE)
(72) Erfinder: Beier, Günter, Dipl.-Ing., 38259 Salzgitter (DE); Asche, Günter, 38268 Lengede (DE)

(56) Entgegenhaltungen:
- EP-A- 0 629 537
- DE-A- 3 331 718
- DE-B- 2 640 351
- DE-U- 8 123 714

## Beschreibung

Die Erfindung betrifft eine obere Betätigungseinrichtung für eine Schiebewandanordnung eines Eisenbahngüterwagens, dessen Seitenwände aus jeweils mindestens zwei beweglichen Wandteilen bestehen, die in Schließstellung in einer gemeinsamen Ebene liegen und durch die Betätigungseinrichtung wahlweise in eine vor der gemeinsamen Ebene liegende, parallel zu dieser befindlichen Schiebeebene quer bewegbar und in dieser Ebene auf einer unteren Schiene und durch eine obere Führung in Fahrzeuglängsrichtung verschiebbar sind, wobei die obere Betätigungseinrichtung aus einer drehbaren Welle mit einem auf ihr befestigten Steuerhebel und einer in die profilierte Oberseite des Wandteils eingreifende Klaue besteht.

Eine derartige Betätigungseinrichtung ist aus dem DE 81 23 714 U bekannt, wobei der freie Hebelarm mit der ausgebildeten Klaue von oben in eine Führungsschiene eingreift und das Wandteil sowohl in der Schließebene als auch in der Verschiebeebene führt und wobei der feste Hebelarm auf der Welle befestigt ist. Nachteilig an dieser Ausführung ist, daß die Rückhaltekräfte des freien Hebelarms als Drehmoment voll über die obere Verschlußwelle geführt und von dieser samt Gestänge übernommen werden müssen. Erst im Verschlußgestänge, welches wagenstimseitig angeordnet ist, ist eine Übertotpunktstellung angebracht, die die erforderliche Sicherheit des Wandverschlusses bringt. Dieses "Spazierenführen der Kräfte" erfordert eine torsionssteife und damit schwere Ausführung der Verschlußwelle. Zum anderen benötigt diese Bauweise eine relativ große Dachhöhe.

Eine weitere Betätigungseinrichtung ist in der DE 33 31 718 A beschrieben, wobei zwischen dem festen Hebelarm und der Klaue ein Hebelarm angeordnet ist, der einerseits am festen Hebelarm angelenkt und andererseits auf einer auch die Klaue lagernden horizontalen und parallel zur Welle des festen Hebelarms verlaufenden Achse gelagert ist, wobei senkrecht zur Achse eine horizontal geführte und an die Achse angreifende Lenkerstange angeordnet ist. Mit dieser Ausführung kann man zwar die Dachhöhe beeinflußen, der Nachteil eines hohen Schließmomentes an der Welle des festen Hebelarms ist jedoch weiterhin gegeben.

Der Erfindung liegt die Aufgabe zugrunde, eine obere Betätigungseinrichtung der eingangs erwähnten Art zu schaffen, mit der die Torsionsbeanspruchung der Schaltwelle verringert und ein sicheres Verschlußsystem gewährleistet wird.

Die Aufgabe wird bei einer gattungsgemäßen oberen Betätigungseinrichtung durch die im kennzeichnenden Teil des Anspruches 1 genannten Merkmale gelöst. Zweckmäßige Ausgestaltungen des Gegenstandes der Erfindung sind in den Unteransprüchen 2 bis 4 angegeben.

Die erfindungsgemäße Betätigungseinrichtung weist verschiedene Vorteile auf. Durch die nur geringe Beanspruchung der Schaltwelle auf Torsion kann diese wesentlich dünner ausgeführt werden, was zu einer erheblichen Gewichtsreduzierung des Güterwagens führt. Die gefundene Anordnung zwischen Schallwelle und Anlenkpunkt für die Schließ- und Führungsklaue führt zu einer zusätzlichen Sicherheit im Verschlußsystem, da die Schließ- und Führungsklaue im geschlossenen Wandzustand über den Totpunkt gezogen ist. Elastizitäten im Verschlußgestänge sind weitgehend ausgeschaltet, so daß die Schiebewand fest in der Kontur gehalten wird und der Güterwagen somit bis an die Lichtraumprofilgrenze gebaut werden kann.

Die Erfindung wird anhand eines Ausführungsbeispieles näher erläutert. In den zugehörigen Zeichnungen zeigen:
- Fig. 1: eine schematische Querschnittsdarstellung,
- Fig. 2: eine Ansicht nach Fig. 1 in Pfeilrichtung.

In der Fig. 1 ist in der schematischen Querschnittsdarstellung ein geschlossener Seitenwandzustand sowie in gestrichelter Ausführung eine geöffnete Seitenwandstellung dargestellt.
Am Obergurt 4 des Güterwagens ist für jedes Wandteil 5 eine von unten betätigbare drehbare Schaltwelle 1 gelagert, die einen unverdrehbaren Hebel 7 trägt, der ein Gelenk 3 aufweist, in der eine Schließ- und Führungsklaue 2, bestehend aus einem inneren abgewinkelten und einem äußeren profilierten Steg 8,9, angelenkt ist, die mit ihrem äußeren Steg 9 im geschlossenen Seitenwandzustand die profilierte Oberseite des Wandteiles 5 hintergreift. Zwischen dem inneren Steg 8 und dem äußeren Steg 9 ist ein Gleitstück 12 vertikal angeordnet. Das Gelenk 3 ist zum Wageninneren hinter der Schaltwelle 1 angeordnet und verläuft parallel zur Schaltwelle 1, wobei im geschlossenen Wondzustand die Längsachse des Gelenks 3 in der horizontalen Ebene unterhalb der Längsachse der Schaltwelle 1 liegt und somit die Schließ- und Führungsklaue über den Totpunkt des Getriebes gezogen ist.

Wie insbesondere aus Fig. 2 ersichtlich, ist oberhalb der Schaltwelle 1 seitlich neben der Schließ- und Führungsklaue 2 an der Stirnseite des Obergurts 4 ein in seiner Längsrichtung abgewinkelter Lenker 6 beweglich gelagert, der andererseits im unteren Bereich des inneren Steges 8 der Schließ- und Führungsklaue angelenkt ist. Dort ist der Lenker 6 mit einem Langloch 10 zur Vermeidung von Verzwängungen beim Bewegungsablauf oder bei Zwischenstellungen der Schließ- und Führungsklaue 2 versehen. Der Lenker 6 ist über eine am oberen Lager angeordnete Stellschraube 11 längenmäßig einstellbar.

Um das Wandteil 5 aus der Schließebene in die Schiebeebene oder geöffnete Wandstellung zu bewegen, wird wie in Fig. 1 zu sehen, die Schaltwelle 1 entgegengesetzt dem Uhrzeigersinn gedreht. Gleichzeitig mit dieser Drehbewegung wird über den Hebel 7 das Gelenk 3 aus der Totpunktstellung auf einer Kreisbahn nach oben bewegt. Die am Gelenk 3 angelenkte Schließ- und Führungsklaue 2 bewegt sich gleichfalls nach oben, wobei deren Bewegungsbahn bedingt durch die Zwangsführung des angelenkten Lenkers 6 flacher verläuft. Bei diesem Bewegungsablauf gelangt der innere Steg 8 der Schließ- und Führungsklaue 2 in Wirkverbindung mit der profilierten Oberseite des Wandteiles 5 und drückt diese nach oben außen. In der geöffneten Wandstellung wird die Schließ- und Führungsklaue 2 durch den Lenker 6 in Endposition gehalten. Die profilierte Oberseite des Wandteiles 5 liegt am Gleitstück 12 an.

### Bezugszeichenliste

- 1: Schaltwelle
- 2: Schließ- und Führungsklaue
- 3: Gelenk
- 4: Obergurt
- 5: Wandteil
- 6: Lenker
- 7: Hebel
- 8: Steg
- 9: Steg
- 10: Langloch
- 11: Stellschraube
- 12: Gleitstück

## Patentansprüche

1. Obere Betätigungseinrichtung für eine Schiebewandanordnung eines Eisenbahngüterwagens, dessen Seitenwände aus jeweils mindestens zwei beweglichen Wandteilen bestehen, die in Schließstellung in einer gemeinsamen Ebene liegen und durch die Betätigungseinrichtung wahlweise in eine vor der gemeinsamen Ebene liegende, parallel zu dieser befindlichen Schiebeebene quer bewegbar und in dieser Ebene auf einer unteren Schiene und durch eine obere Führung in Fahrzeuglängsrichtung verschiebbar sind, wobei die obere Betätigungseinrichtung aus einer drehbaren Schaftwelle (1) mit einem auf ihr befestigten Steuerhebel (7) und einer in die profilierte Oberseite des Wandteiles eingreifenden schlieβ- und Führungsklaue (2) besteht, **dadurch gekennzeichnet, daß** der mit der Schaltwelle (1) fest verbundene Steuerhebel (7) ein mit der Schaltwelle (1) parallel verlaufendes Gelenk (3) aufweist, das zum Wageninneren hinter der Schaltwelle (1) angeordnet ist und dessen Längsachse im Schließzustand der Seitenwand in der horizontalen Ebene unterhalb der Längsachse der Schaltwelle (1) liegt, wobei im Gelenk (3) die Schließ- und Führungsklaue (2) angelenkt ist, in deren unteren Bereich ein oberhalb der Schaltwelle (1) seitlich neben der Schließ- und Führungsklaue (2) angeordneter Lenker (6) eingreift.

2. Obere Betätigungseinrichtung nach Anspruch 1, **dadurch gekennzeichnet, daß** der Lenker (6) im Wirkbereich mit dem inneren Steg (8) ein Langloch (10) aufweist.

3. Obere Betätigungseinrichtung nach Anspruch 1 und 2, **dadurch gekennzeichnet, daß** der Lenker (6) in seiner Längsrichtung abgewinkelt ist.

4. Obere Betätigungseinrichtung nach Anspruch 1 bis 3, **dadurch gekennzeichnet, daß** zur Längenänderung des Lenkers (6) am oberen Lager eine Stellschraube (11) angeordnet ist.

## Claims

1. Upper operating mechanism for a sliding wall arrangement of a railway goods wagon, the side walls of which consist in each case of at least two moving wall parts which lie in a common plane in the closed position and are movable transversely by choice by the operating mechanism into a sliding plane lying in front of the common plane and parallel to the latter and in this sliding plane are displaceable in the longitudinal direction of the vehicle on a lower rail and through an upper guide, the upper operating mechanism consisting of a pivotable switching shaft (1) with a control lever (7) fastened on it and a closing and guiding claw (2) engaging in the profiled upper side of the wall part, **characterised in that** the control lever (7) connected firmly to the switching shaft (1) exhibits a joint (3) which runs parallel to the switching shaft (1) and is arranged behind the switching shaft (1) towards the interior of the wagon and the longitudinal axis of which lies in the horizontal plane underneath the longitudinal axis of the switching shaft (1) in the closed state of the side wall, the closing and guiding claw (2) being articulated in the joint (3) and having an arm (6) arranged above the switching shaft (1) laterally beside the closing and guiding claw (2) engaging in the lower region thereof.

2. Upper operating mechanism according to claim 1, **characterised in that** the arm (6) exhibits a slot (10) in the working region with the inner flange (8).

3. Upper operating mechanism according to claim 1 and 2, **characterised in that** the arm (6) is angled in its longitudinal direction.

4. Upper operating mechanism according to claims 1 to 3, **characterised in that** an adjusting screw (11) is arranged on the upper mounting to change the length of the arm (6).

## Revendications

1. Dispositif d'actionnement supérieur pour un dispositif de paroi coulissante d'un wagon de marchandises dont les parois latérales se composent chacune d'au moins deux éléments de parois mobiles qui sont situés dans un plan commun, en position fermée, et qui, grâce à un dispositif d'actionnement, en étant déplacés transversalement jusqu'à un plan de coulissement situé devant le plan commun et parallèle à celui-ci, sont aptes à coulisser sélectivement dans le sens longitudinal du véhicule, dans ledit plan de coulissement, sur un rail inférieur et grâce à un guidage supérieur, le dispositif d'actionnement supérieur se composant d'un arbre de manoeuvre rotatif (1) avec un levier de commande (7) fixé sur lui, et d'une mâchoire de serrage et de guidage (2) qui vient en prise dans le côté supérieur profilé de l'élément de paroi, **caractérisé en ce que** le levier de commande (7) relié solidement à l'arbre de manoeuvre (1) comporte une articulation (3) parallèle audit arbre de manoeuvre (1), qui est disposée derrière celui-ci, par rapport à l'intérieur du wagon, et dont l'axe longitudinal, dans la position fermée de la paroi latérale, se trouve dans le plan horizontal au-dessous de l'axe longitudinal de l'arbre de manoeuvre (1), étant précisé que la mâchoire de fermeture - et de guidage (2) est articulée dans l'articulation (3) et que dans la zone inférieure de ladite mâchoire (2) vient en prise une bielle (6) disposée sur le côté de la mâchoire (2), au-dessus de l'arbre de manoeuvre (1).

2. Dispositif d'actionnement supérieur selon la revendication 1, **caractérisé en ce que** la bielle (6) présente un trou oblong (10) dans la zone active pourvue du rebord intérieur (8).

3. Dispositif d'actionnement supérieur selon les revendications 1 et 2, **caractérisé en ce que** la bielle (6) est coudée dans son sens longitudinal.

4. Dispositif d'actionnement supérieur selon l'une des revendications 1 à 3, **caractérisé en ce qu'**une vis de réglage (11) est disposée sur le palier supérieur pour modifier la longueur de la bielle (6).
